# EUROPÄISCHE PATENTSCHRIFT

(11) **EP 3 353 366 B1**
(45) Veröffentlichungstag und Bekanntmachung des Hinweises auf die Patenterteilung: **13.04.2022**
(21) Anmeldenummer: 16778215.0
(22) Anmeldetag: 15.09.2016
(51) Int. Cl.: E06B 3/667

(54) **STECKVERBINDER UND STECKVERBINDUNG**
PLUG CONNECTOR AND PLUG CONNECTION
CONNECTEUR ET CONNEXION À EMBOÎTEMENT

(30) Priorität: 24.09.2015 DE 202015105061 U
(43) Veröffentlichungstag der Anmeldung: 01.08.2018
(73) Patentinhaber: Kronenberg, Ralf M., 42781 Haan (DE)
(72) Erfinder: Kronenberg, Ralf M., 42781 Haan (DE)
(74) Vertreter: Ernicke, Moritz
(86) Internationale Anmeldenummer: PCT/EP2016/071745
(87) Internationale Veröffentlichungsnummer: WO 2017/050624

(56) Entgegenhaltungen:
- EP-A2- 0 601 488
- CA-A1- 2 639 201
- DE-U1- 29 722 771
- DE-U1-202008 013 046
- DE-U1-202009 008 694

## Beschreibung

Die Erfindung betrifft einen Steckverbinder und eine Steckverbindung mit den Merkmalen der selbstständigen Ansprüche.

Steckverbinder und Steckverbindungen sind aus der Praxis bekannt. Aus Isoliergründen werden vermehrt Hohlprofile aus Kunststoff mit hieran angepassten Steckverbindern eingesetzt.

Die CA 2 639 201 A1 offenbart einen Steckverbinder mit Rückhalteelementen, die an randseitigen rinnenartigen Vorsprüngen zwischen den jeweiligen Seitenwänden und dem Verbinderboden angeordnet sind, wobei die Vorsprünge nach außen weisen und mit ihrer gebogenen Rinnenwandung an der benachbarten Querwand des Hohlprofils anliegen. In dieser anliegenden Rinnenwandung sind die Rückhalteelemente angeordnet und treten mit einem ebenen Hohlprofilboden in Eingriff. Zwischen den randseitigen rinnenartigen Vorsprüngen ist der Verbinderboden nach innen gewölbt und weist zum Innenraum bzw. Hohlraum des Steckverbinders.

Bei den Steckverbindern der DE 20 2008 013 046 U1 sind bodenseitige Rückhalteelemente im mittleren, ebenen Bodenbereich angeordnet.

Die DE 297 22 771 U1 zeigt einen Steckverbinder mit bodenseitigen Rückhalteelementen, die in mittigen und quer über die Verbinderbreite reichenden Bodenvertiefungen angeordnet sind. Der Steckverbinder weist zwischen Bodenvertiefungen angeordnete rinnenartige Vertiefungen zur Aufnahme von Perforationsbuckeln des Hohlprofils auf.

Es ist Aufgabe der vorliegenden Erfindung, eine verbesserte Steckverbindungstechnik aufzuzeigen.

Die Erfindung löst diese Aufgabe mit den Merkmalen im Hauptanspruch.

Die beanspruchte Steckverbindungstechnik, d.h. der Steckverbinder und die Steckverbindung, haben den Vorteil, dass sie eine bessere und dichtere Verbindung der Hohlprofilenden an der Verbindungsstelle sowie einen besseren und wirksameren Rückhalt des Steckverbinders in den Hohlprofilenden ermöglichen, insbesondere kann eine Spaltbildung an der Stoß- und Verbindungsstelle zwischen den Stirnseiten der Hohlprofilenden besser und sicherer als bisher verhindert werden. Eine besondere Eignung besteht für Hohlprofile aus Kunststoff. Diese können eine reduzierte mechanische Festigkeit aufweisen und verformungsempfindlich sein.

Die bodenseitigen Rückhalteelemente des Steckverbinders sind für den verbesserten und sicheren Halt des Steckverbinders von besonderem Vorteil. Sie verkrallen sich sofort und hochwirksam mit dem Hohlprofilboden und mit einem dortigen axialen und leistenartigen Verstärkungselement. Die Rückhalteelemente sind insbesondere sofort wirksam, wenn eine gegen die Einsteckrichtung gerichtete Auszugskraft auf die Steckverbindung ausgeübt wird. Ein bisher bei manchen Steckverbindungen auftretendes verzögertes Verkrallen und eine damit einhergehende Spaltbildung können verhindert werden.

Die bevorzugt als Federzungen ausgebildeten und vom Boden schräg nach außen zur Verbindermitte abstehenden Rückhalteelemente können sich einer Auszugskraft durch Formschluss, insbesondere durch Einschneiden einer Randkante der Federzunge in der Oberfläche des Verstärkungselement, wirksam entgegenstemmen. Hierfür ist es günstig, wenn der Steckverbinder aus Metall besteht und insbesondere als Stanz- und Biegeteil aus Metallblech, bevorzugt Stahlblech ausgebildet ist. Die Federnase kann dann härter als das aus Kunststoff bestehende oder mit Kunststoff ummantelte Verstärkungselement sein. Zur Abstützung der Haltekräfte kann das Verstärkungselement eine Einlage aus einem geeigneten Material, insbesondere Metall, enthalten. Diese kann teilweise oder vollständig in das Material des Hohlprofilbodens eingebettet sein.

Für die Rückhaltefunktion des Steckverbinders und der Steckverbindung ist es von besonderem Vorteil, dass die bodenseitigen Rückhalteelemente am Längsrand des Verbinderbodens angeordnet sind. Die bodenseitigen Rückhalteelemente sind dabei bevorzugt unmittelbar angrenzend am Längsrand des Verbinderbodens und an dessen Übergangsstelle zu den Verbinderseitenwänden angeordnet.

Erfindungsgemäß sind die bodenseitigen Rückhalteelemente in einer zum Innenraum bzw. Hohlraum des Steckverbinders gerichteten Vertiefung am Längsrand des Verbinderbodens angeordnet. Es ist außerdem günstig, wenn sie dabei mit einem als Erhebung ausgebildeten Verstärkungselement zusammenwirken.

Die bodenseitigen Rückhalteelemente wirken dabei mit einem randseitigen Verstärkungselement am Hohlprofil zusammen, das in geeigneter Weise positioniert ist. Es kann sich z.B. in einer rinnenartigen Vertiefung oder Nut am Hohlprofilboden befinden. Es kann alternativ in einem ebenen Hohlprofilboden bündig mit dessen Oberseite angeordnet sein. Es kann auch eine kleine Erhebung bilden oder in einer solchen angeordnet sein.

Die randseitige Anordnung der bodenseitigen Rückhalteelemente und der Verstärkungselemente haben außerdem den Vorteil, dass Verformungen der aufgesteckten Hohlprofilenden vermieden oder zumindest weitestgehend reduziert werden können. Dies ist besonders für Steckverbinder aus Kunststoff der Fall. Die randnahen Verstärkungselemente bewirken außerdem eine Versteifung der Hohlprofilenden in diesem Randbereich und an der Übergangsstelle zwischen Boden- und Seitenwand der Hohlprofilenden.

Ferner ist es günstig, wenn am Längsrand der beidseits an eine Verbindermitte anschließenden Verbinderschenkel jeweils nur eine geringe Zahl von bodenseitigen Rückhalteelementen vorhanden ist. Vorzugsweise ist an jedem Längsrand jedes Verbinderschenkels nur jeweils ein einzelnes bzw. einziges Rückhalteelement vorhanden. Die bodenseitigen Rückhalteelemente sind an einem oder beiden Längsrändern jeweils über die Länge des Steckverbinders vereinzelt und beidseits der Verbindermitte angeordnet. Dies hat Vorteile gegenüber einer dichten Reihenanordnung von einer Vielzahl von Rückhalteelementen.

Ferner ist es günstig, wenn das einzelne oder die wenigen bodenseitigen Rückhalteelemente von der Verbindermitte und der dortigen Verbindungsstelle der Hohlprofilenden in einem größeren Maß distanziert sind, als dies bisher üblich ist. Das oder die Rückhalteelemente befinden sich vorzugsweise etwa auf halber Länge des jeweiligen Verbinderschenkels oder sind noch weiter bis zur jeweiligen Stirnseite des Verbinderschenkels angenähert.

Eine solche von der Verbindermitte und der Stoßstelle der Hohlprofilenden distanzierte Anordnung hat verschiedene Vorteile. Sie sorgt einerseits für eine besonders gute, schnelle und wirksame Verkrallung am Verstärkungselement und verhindert Auszugsbewegungen. Andererseits werden hierdurch auch etwaige Hohlprofilverformungen von der kritischen Verbindungs- oder Stoßstelle der Steckverbindung distanziert. Die Stirnseiten der Hohlprofilenden werden nicht verformt und können ihre ursprüngliche Geometrie mit verbesserter Sicherheit behalten. Hierdurch wird auch ein sicheres und spaltfreies stirnseitiges Zusammenstoßen der Hohlprofilenden mit hoher Dichtigkeit ermöglicht. Ein axialer Versatz der beidseitigen Rückhalteelemente an den jeweiligen Verbinderschenkeln verbessert zusätzlich den Rückhalt und die Verformungssituation.

Ferner ist es günstig, wenn die Mittenfindung des Steckverbinders als Festanschlag ausgebildet ist. Es ist außerdem von Vorteil, wenn der Festanschlag sich in die Stirnseiten der Hohlprofilenden beim Aufstecken eingraben kann. Dies kann außerdem für eine besonders schnelle und sichere Verkrallung der bodenseitigen Rückhalteelemente sorgen. Die Hohlprofilenden können quasi zwischen Mittenanschlag und dem hiervon distanzierten bodenseitigen Rückhalteelement verspannt werden. Ein am freien Seitenwandrand angeordneter Festanschlag sorgt außerdem für eine hohe Biegesteifigkeit und Bruchfestigkeit des Steckverbinders an der besonders belasteten Stoß- bzw. Verbindungsstelle der Hohlprofilenden.

Die rinnenartige Vertiefung an einer der beiden Längsrändern des Verbinderbodens kann eine nach unten und seitlich offene Kehle oder Stufe bilden. Die Übergangsstelle vom Verbinderboden in die jeweilige Seitenwand kann ebenfalls vertieft angeordnet sein. Diese Anordnung ist auch günstig, über die bodenseitigen Rückhalteelemente den besagten Höhenausgleich zu bewirken. Der Bodenbereich der Vertiefung und die anschließende Seitenwand können besser und federnd zu Kompensationszwecken nachgeben.

Die Anordnung von randseitigen Vertiefungen am Verbinderboden kann außerdem eine Versteifung des Steckverbinders, insbesondere gegen Biegemomente, bewirken. Dies ist insbesondere bei einem metallischen Stanz- und Biegeteil mit Verformung des dünnwandigen Verbinderbodens von Vorteil.

Der innere bzw. mittlere Bereich des Verbinderbodens kann massiv und eben ausgebildet sein. Er kann plan und dicht am ebenfalls ebenen Hohlprofilboden anliegen und etwaige dortige Belüftungsöffnungen abdecken sowie die Stoß- bzw. Verbindungsstelle der Hohlprofilenden dichtend überbrücken. Der innere bzw. mittlere Bereich des Verbinderbodens kann erhaben oder vertieft angeordnet sein.

Der Steckverbinder weist weitere Rückhalteelemente auf, die als Federnasen oder Federzungen ausgebildet sein können und die vorzugsweise am freien bzw. oberen Rand der Seitenwände angeordnet sind. Die Rückhalteelemente können quer zur Seitenwand bzw. seitlich und gegebenenfalls in Erstreckungsrichtung der Seitenwand bzw. nach oben ausgestellt sein. Sie können auf die jeweilige Seitenwand und gegebenenfalls auch auf die Dachwand des aufgesteckten Hohlprofilendes oder eine schräge Übergangsstelle zwischen Seiten- und Dachwand wirken. Die vorzugsweise an den Seitenwänden jedes Verbinderschenkels jeweils mehrfach angeordneten Rückhalteelemente sorgen für einen seitlichen Toleranzausgleich im aufgesteckten Hohlprofilende. Sie sind ebenfalls vorzugsweise axial weit von der Verbindermitte distanziert. Sie können ferner einen Höhenversatz und/oder einen Seitenversatz zur Verbesserung der Eingriffswirkung an den Innenwänden der Hohlprofilenden aufweisen.

In den Unteransprüchen sind weitere vorteilhafte Ausgestaltungen der Erfindung angegeben.

Die Erfindung ist in den Zeichnungen beispielhaft und schematisch dargestellt. Im Einzelnen zeigen:
- Figur 1: In: einer perspektivischen Ansicht eine Steckverbindung aus einem Steckverbinder und zwei aufgesteckten Hohlprofilenden,
- Figur 2:: eine abgebrochene perspektivische Ansicht eines Hohlprofilendes mit einem eingesteckten Steckverbinder,
- Figur 3 und 4:: eine Seitenansicht und eine Stirnansicht der Steckverbindung von Figur 1,
- Figur 5 und 6:: einen Steckverbinder in Seitenansicht und geklappter Draufsicht,
- Figur 7:: eine perspektivische Unteransicht des Steckverbinders von Figur 5 und 6,
- Figur 8:: eine Stirnansicht des Steckverbinders,
- Figur 9:: eine abgebrochene seitliche Detailansicht eines bodenseitigen Rückhalteelements und
- Figur 10:: eine perspektivische Oberansicht oder Draufsicht des Steckverbinders.

Die Erfindung betrifft einen Steckverbinder (1) für Hohlprofilenden (3,4) von Abstandshaltern einer Isolierverglasung. Die Erfindung betrifft ferner eine vom Steckverbinder (1) und den aufgesteckten Hohlprofilenden (3,4) gebildete Steckverbindung (2) sowie ein Verbindungsverfahren.

Der rahmenförmige Abstandshalter wird vorzugsweise von einem einzelnen Hohlprofil gebildet, das mehrfach umgebogen und an einem geraden Profilabschnitt mit den Profilenden (3,4) und einem dort eingesteckten Steckverbinder (1) zu einem geschlossenen Rahmen verbunden wird. In der gezeigten und bevorzugten Ausführungsform ist der Steckverbinder (1) als Geradverbinder ausgebildet. Alternativ kann der Steckverbinder (1) als Winkelverbinder bzw. Eckwinkel ausgeführt sein, der an den Ecken des Abstandhalterrahmens angeordnet und in gerade Hohlprofilabschnitte eingesteckt wird.

In beiden Ausführungsformen als Geradverbinder und als Winkelverbinder weist der Steckverbinder (1) jeweils eine Verbindermitte (13) und hiervon beidseits axial ausgehende Verbinderschenkel (14,15) auf, die bei einem Geradverbinder fluchtend oder bei einem Winkelverbinder mit einem 180° abweichenden Winkel zueinander ausgerichtet sind.

Figur 1 zeigt die geschlossene Steckverbindung (2), wobei die Hohlprofilenden (3,4) jeweils in einer Einsteckrichtung (29) auf den zugehörigen Verbinderschenkel (14,15) aufgesteckt sind. Die Hohlprofilenden (3,4) stoßen mit ihren geraden Stirnseiten an einer Stoßstelle oder Verbindungsstelle (5) dicht und spaltfrei aneinander. Der Steckverbinder (1) verkrallt sich dabei mittels Rückhalteelementen (19,24) an einer oder mehreren Hohlprofilinnenseiten und verhindert dabei ein Abziehen eines oder beider Hohlprofilenden (3,4) vom Steckverbinder (1) entgegen der Einsteckrichtung (29). Diese Gegenrichtung wird als Auszugrichtung bezeichnet.

Die Hohlprofile haben z.B. eine im Wesentlichen rechteckige Querschnittsform mit einer zur Scheibeninnenseite weisenden Bodenwand (7), hieran beidseits anschließenden Seitenwänden (12) und einer Dachwand (11). Zwischen den Seitenwänden (12) und der Dachwand (11) kann eine in Figur 1, 2 und 4 dargestellte schräge Übergangsstelle vorhanden sein. In der Bodenwand (7) bzw. dem sog. Hohlprofilboden können ein oder mehrere Durchlassöffnungen vorhanden sein, über die eine Verbindung zwischen einem im Hohlprofil (3,4) vorhandenen granulierten Trocknungsmittel und einem Gas im Scheibeninnenraum hergestellt werden kann. Die in Figur 1 dargestellten Durchgangsöffnungen können bevorzugt zentral in einer axialen Reihe parallel zur Längsachse (6) der Hohlprofile (3,4) angeordnet und z.B. als Schlitze ausgebildet sein.

Das oder die Hohlprofile (3,4) bestehen vorzugsweise aus Kunststoff. Sie können dabei vollständig oder teilweise aus Kunststoff bestehen. Insbesondere können sie auch als sog. Hybridprofile ausgeführt sein, die als Verbundkörper aus Kunststoff und Metall gestaltet sind.

Das oder die Hohlprofile (3,4) weisen z.B. am Hohlprofilboden (7) und bevorzugt an dessen ein oder beiden Längsrändern (8) ein Verstärkungselement (9) auf. Dieses Verstärkungselement (9) wirkt mit dem Steckverbinder (1) in der nachfolgend beschriebenen Weise zusammen. Das Verstärkungselement (9) ist leistenartig ausgebildet und axial bzw. entlang der Längsachse (6) ausgerichtet. Es erstreckt sich vorzugsweise über die gesamte Hohlprofillänge und ist als durchgehende Leiste gestaltet. Das axiale Verstärkungselement (9) ist vorzugsweise als Erhebung am Hohlprofilboden ausgebildet. Die Erhebung ist vorzugsweise zum Profilinnenraum gerichtet und erstreckt sich senkrecht zur Bodenhauptebene.

Das axiale leistenartige Verstärkungselement (9) ist z.B. als Rippe am Hohlprofilboden (7) ausgebildet. Die Rippe kann an das Bodenmaterial angeformt oder angesetzt sein.

Das Verstärkungselement (9) bzw. die Rippe kann aus dem gleichen Material wie der Hohlprofilboden (7) bestehen.

In den gezeigten und bevorzugten Ausführungsformen weist das axiale leistenartige Verstärkungselement (9) eine versteifende Einlage (10) auf. Diese kann aus einem widerstandsfähigen Material, insbesondere aus Metall, bestehen. Das Einlagenmaterial kann eine höhere Festigkeit als das Bodenmaterial aufweisen und aus einem anderen Werkstoff bestehen. Die Einlage (10) kann teilweise oder vollständig mit einem anderen Material, insbesondere Kunststoff, ummantelt sein. Sie kann in die besagte Rippe integriert sein.

Die Einlage (10) kann eine beliebig geeignete Formgebung und Erstreckung haben. Sie kann z.B. als gerade Rundleiste oder Flachleiste ausgeführt sein. In den Ausführungsbeispielen ist die Einlage (10) als gerade metallische Rundleiste, insbesondere als Stab oder Draht, ausgeführt. Dies kann ein gezogener Draht oder ein aus mehreren Einzeldrähten oder Litzen geschlagener Draht sein, der eine unebene Oberfläche aufweist.

Die Einlage (10) kann gemäß Figur 1 und 2 in das bevorzugt aus Kunststoff bestehende Material des Hohlprofilbodens (7) bzw. Verstärkungselements (9) eingebettet sein und von diesem teilweise oder vollständig umschlossen sein. In den Zeichnungen ragt die blanke Oberseite der Einlage (10) aus dem Bodenmaterial. In einer anderen Ausführungsform kann sie mit einem relativ weichen Kunststoff überdeckt sein.

Der Steckverbinder (1) ist in seiner Querschnittsform an die Innenform der Hohlprofilenden (3,4) angepasst. Er hat z.B. im Querschnitt eine offene U-Form oder eine geschlossene Kastenform. Der Steckverbinder (1) weist einen Boden (16) mit randseitigen Seitenwänden bzw. Seitenstege (22) auf. Der Steckverbinder (1) hat ferner eine Mittenfindung (25) und besitzt mehrere Rückhalteelemente (19,24), die ggf. unterschiedlich ausgebildet und angeordnet sein können. Der Boden (16) ist in der Einbaustellung bzw. in der Steckverbindung (2) vorzugsweise zum Hohlprofilboden (7) gerichtet und liegt dort an.

Der Steckverbinder (1) kann aus einem beliebigen geeigneten Material bestehen. Vorzugsweise ist er als Metallteil, insbesondere als Stanz- und Biegeteil aus Stahlblech, ausgebildet.

In den gezeigten Ausführungsformen weist der Steckverbinder (1) an einem oder beiden Längsrändern (17) des Bodens (16) eine rinnenartige Vertiefung (18) mit einem vom Boden (16) nach außen abstehenden Rückhalteelement (19) auf. Das Rückhalteelement (19) ist zur Verkrallung gegen die Auszugrichtung mit einem am korrespondierenden Längsrand (8) des Hohlprofilbodens (7) angeordneten, axialen, leistenartigen Verstärkungselement (9) vorgesehen und ausgebildet. Das Rückhalteelement (19) ist bevorzugt als Federzunge ausgebildet.

Die randseitige rinnenartige Vertiefung (18) ist axial ausgerichtet bzw. erstreckt sich in Längsrichtung (6). Sie kann in geeigneter Weise gebildet werden, z.B. durch Verformung, insbesondere Biegen oder Prägen, eines dünnwandigen Bodenmaterials. Die Vertiefung (18) ist zum Innenraum bzw. Hohlraum (28) des Steckverbinders (1) gerichtet. Der Innenraum (28) ist vorzugsweise axial durchgängig und ermöglicht einen Durchfluss des granulierten Trocknungsmittels durch den Steckverbinder (1) und über die Stoß- oder Verbindungsstelle (5) hinweg.

Die rinnenartige Vertiefung (18) weist einen stufenförmigen Querschnitt auf. Sie hat z.B. eine nach unten und seitlich offene Form und bildet dabei eine Stufe oder Kehle. Die rinnenartige Vertiefung (18) erstreckt sich vorzugsweise durchgehend entlang der Verbinderschenkel (14,15) und ggf. über die Profilmitte (13) hinweg. In einer anderen und nicht dargestellten Ausführungsform kann die rinnenartige Vertiefung eine andere Querschnittsform, z.B. eine U- oder V-Form, aufweisen.

Der Boden (16) der Steckverbinders (1) weist zwischen den randseitigen Vertiefungen (18) einen erhabenen Innenbereich (21) auf. Dieser ist vorzugsweise massiv ausgebildet und hat eine ebene Aussenseite. Der erhabene Innenbereich (21) liegt mit seiner Außenseite plan auf dem bevorzugt ebenfalls in diesem Bereich ebenen Hohlprofilboden (7) an.

Das Rückhalteelement (19) ist an dem zurückversetzten Bodenbereich der rinnenartigen Vertiefung (18) angeordnet. Die Vertiefung (18) und das Rückhalteelement (19) haben vorzugsweise im Wesentlichen die gleiche Breite.

Das federnd ausweichfähige und zungenartige Rückhalteelement (19) kann in beliebig geeigneter Weise ausgebildet sein. Es besitzt eine vom Bodenbereich der Vertiefung (18) ausgehende und schräg nach außen bzw. unten gerichtete Zungenwand. Diese kann eine gerade bzw. ebene oder leicht gewölbte Form haben.

In der bevorzugten Ausführungsform ist die Federzunge (19) aus dem Bodenbereich der Vertiefung (18) ausgestanzt und schräg ausgestellt. Figur 6, 7 und 9 verdeutlichen diese Ausbildung. Das Rückhalteelement (19) bzw. die Federzunge ist zur Verbindermitte (13) gerichtet und wird beim Aufschieben des Hohlprofilendes (3,4) federnd niedergedrückt.

Das bodenseitige Rückhalteelement (19) weist einen freien Rand (20) auf, der zum Eingraben oder Einschneiden gegen die Auszugsrichtung am zugehörigen Verstärkungselement (9) vorgesehen und ausgebildet ist. Dieser freie Rand (20) kann scharfkantig ausgebildet sein. Er kann als gepfeilte oder gebogene Schneidspitze oder als schräge oder gerade Schneidkante gestaltet sein.

An den bodenseitigen Längsrändern (17) der Verbinderschenkel (14,15) bzw. an den dortigen Vertiefungen (18) ist in den gezeigten Ausführungsbeispielen jeweils ein einzelnes bodenseitiges Rückhalteelement (19) angeordnet. Alternativ können wenige, insbesondere zwei oder drei, bodenseitige Rückhalteelemente (19) an den besagten Längsrändern (17) bzw. Vertiefungen (18) der jeweiligen Verbinderschenkel (14, 15) angeordnet sein. In den gezeigten Ausführungsbeispielen hat der Steckverbinder (1) insgesamt vier bodenseitige Rückhalteelemente (19).

Die bodenseitigen Rückhalteelemente (19) sind jeweils mit erheblicher Distanz von der Verbindermitte (13) angeordnet. Sie sind z.B. an den Verbinderschenkeln (14, 15) jeweils etwa auf halber Distanz zwischen der Verbindermitte (13) und der zugehörigen Verbinderstirnseite (27) oder näher an der Verbinderstirnseite (27) als an der Verbindermitte (13) angeordnet. Vorzugsweise ist der Abstand der Rückhalteelemente (19) von der Verbindermitte (13) größer als von der benachbarten Verbinderstirnseite (27).

Die an den Verbinderschenkeln (14,15) beidseits angeordneten einzelnen Rückhalteelemente (19) haben jeweils einen gegenseitigen axialen Versatz. Figur 6 und 7 verdeutlichen diese Ausbildung. Alternativ können die linken und rechten Rückhalteelemente (19) an den Verbinderschenkeln (14,15) jeweils auf gleicher Höhe angeordnet sein. Entsprechende Ausgestaltungen mit oder ohne axialen Versatz sind auch bei einer Mehrfachanordnung von bodenseitigen Rückhalteelementen (19) an dem oder den Längsrändern des jeweiligen Verbinderschenkels (14,15) möglich.

Wie Figur 2, 4, 8 und 10 verdeutlichen, sind die rinnenartigen Vertiefungen (18) und die bodenseitigen Rückhalteelemente (19) direkt am jeweiligen Längsrand (17) des Verbinderbodens (16) angeordnet. Die Vertiefung (18) und die Rückhalteelemente (19) schließen dabei auch an die Übergangsstelle vom Boden (16) zur Seitenwand (22) an. Die Breitenabmessungen der rinnenartigen Vertiefungen (18) und des erhabenen Innenbereichs (21) sind außerdem an die Abmessungen des Hohlprofilbodens (7) und insbesondere an die Form und Position der randseitigen Verstärkungselemente (9) angepasst. Die rinnenartige Vertiefung (18) übergreift das jeweilige Verstärkungselement (9) und kann ggf. auch diesem aufliegen.

Die Seitenwände (22) gehen beidseits von den Längsrändern (17) des Bodens (16) aus und erstrecken sich nach oben bzw. quer zum Boden (16). Bei der bevorzugten stufenförmigen Querschnittsgestaltung der Vertiefungen (18) schließen die Seitenwände (22) an den Bodenbereich der Vertiefung (18) an. Bei einem U-förmigen Vertiefungsquerschnitt sind die Seitenwände (22) weiter nach unten zum erhabenen inneren Bodenbereich (21) gezogen.

An den Seitenwänden (22) sind ein oder mehrere weitere Rückhalteelemente (24) angeordnet. Sie befinden sich vorzugsweise am jeweiligen freien Rand (23) der Seitenwand (22). Die weiteren Rückhalteelemente (24) können ebenfalls einen erheblichen axialen Abstand von der Verbindermitte (13) aufweisen. Sie sind vorzugsweise um etwa die halbe Schenkellänge oder mehr von der Verbindermitte (13) distanziert. Im Bereich der Verbindermitte (13) sind die Seitenwände massiv und mit maximaler Steghöhe ausgebildet.

An den Verbinderschenkeln (14,15) und deren Seitenwandbereichen (22) sind jeweils mehrere, z.B. drei, Rückhalteelemente (24) mit axialem Abstand hintereinander angeordnet. Die weiteren Rückhalteelemente (24) können als Federnasen ausgebildet sein, die aus dem oberen Seitenwandbereich freigeschnitten und zumindest seitlich ausgestellt sind. Die schenkelweise aufgereihten weiteren Rückhalteelemente (24) können eine gleiche oder unterschiedliche Formgebung haben. Insbesondere sind sie gemäß Figur 6 unterschiedlich weit quer zur Seitenwandebene ausgestellt und weisen dadurch einen Seitenversatz auf. Von der Verbinderstirnseite (27) ausgehend nimmt jeweils die Ausstellweite der axial aufeinander folgenden Rückhalteelemente (24) zu.

Die schenkelweise axial aufgereihten Rückhalteelemente (24) können außerdem mit ihren Wirkstellen einen Höhenversatz gegenüber dem Verbinderboden (16) aufweisen. Die Wirkstellen greifen dadurch an unterschiedlichen hohen Stellen der Innenseite der jeweiligen Hohlprofilseitenwand an. Die frei gestellten und nur einseitig an die Seitenwand (22) angebundenen Rückhalteelemente (24) können z.B. eine rechteckige oder trapezartige Formgebung haben.

Die gruppierten bzw. schenkelweise aufgereihten Federnasen (24) können außerdem gemäß Figur 5 bis 10 unterschiedliche Kipp- oder Drehlagen haben. Sie sind dadurch unterschiedlich schräg zur Längsachse (6) ausgerichtet. Die jeweils der Verbindermitte (13) am nächsten benachbarten Federnasen (24) haben dabei eine stärkere Schräglage als die in Axialrichtung zu Verbinderstirnseite (27) folgenden Federnasen (24). Die jeweils der Stirnseite (27) am nächsten benachbarte Federnase (24) hat die steilste Ausrichtung und ist fast senkrecht zur Bodenebene (16) ausgebildet. Durch diese Schräglage bzw. Verdrehung der Federnasenhauptebene gegenüber der Seitenwandhauptebene nimmt die Steifigkeit der weiteren Rückhalteelemente (24) bzw. Federnasen von der Verbinderstirnseite (27) zur Verbindermitte (13) hin zu. Außerdem erhält der Wirkbereich eine zunehmend spitzere Form. Bei den stirnseitig benachbarten Rückhalteelementen (24) ist die Wirkstelle als im Wesentlichen aufrechte Kante der Federnase ausgebildet. Durch die besagte Verdrehung verkürzt sich die Wirkstelle immer mehr auf die obere Ecke oder Spitze der Federnase (24).

Die Mittenfindung (25) kann in beliebig geeigneter Weise ausgebildet sein. Sie kann insbesondere fest oder federnd ausgestaltet sein. Sie ist an der Verbindermitte (13) angeordnet.

In der gezeigten und bevorzugten Ausführungsform ist die Mittenfindung (25) als fester Mittenanschlag ausgebildet, der sich in die Stirnseiten der aufgesteckten Hohlprofilenden (3,4) eingraben kann. Der Mittenanschlag ist vorzugsweise als Minianschlag ausgebildet und weist eine Anschlagnase (26) an der Verbindermitte (13) auf. Die Anschlagnase (26) ist an den Seitenwänden (22) jeweils an deren oberen freien Rand (23) angeordnet ist und erstreckt sich in der Seitenwandhauptebene nach oben. Die schlanke Anschlagnase (26) hat steile Flanken, die sich beim Einsecken in die Profilstirnseiten eindrücken. Dies kann eine zumindest teilweise elastische Stirnwandverformung bewirken. Die elastische Rückstellkraft kann für eine Verspannung gegen die bodenseitigen Rückhalteelemente (19) sorgen und deren Verkrallung und bevorzugt formschlüssigen Eingriff bzw. Einschnitt in das jeweilige Verstärkungselement (9) vergünstigen.

In der gezeigten Ausführungsform greifen die weiteren Rückhalteelemente (24) an den Hohlprofilseitenwänden (12) und an der Kehle der schrägen Übergangsstelle zum Hohlprofildach (11) an. Die Rückhalteelemente (24) können dabei mit ihren Wirkstellen auch etwas oben ausgebogen oder abgewinkelt sein.

Die Anschlagnasen (26) wirken ebenfalls mit diesem schrägen Übergangsbereich zusammen. Sie reichen außerdem nur über einen Teil der Hohlprofilwanddicke, sodass im darüberliegenden Wandbereich der Stirnwände ein dichter Stoß bzw. eine dichte Anlage an der Verbindungsstelle (5) erreicht wird.

Abwandlungen der gezeigten und beschriebenen Ausführungsbeispiele sind in verschiedener Weise möglich. Insbesondere können die Merkmale der Ausführungsbeispiele und der erwähnten Varianten im Rahmen der Ansprüche miteinander kombiniert, insbesondere auch vertauscht werden.

In einer nicht dargestellten Ausführungsvariante ist es möglich, dass das Verstärkungselement (9) in einer rinnenartigen Vertiefung am jeweiligen Längsrand (8) des Hohlprofilbodens (7) angeordnet und dadurch vom Verbinderboden (16) ggf. etwas in der Höhe distanziert ist.

In den gezeigten Ausführungsbeispielen sind der Hohlprofilboden (7) und der Verbinderboden (16) zur Innenseite des Abstandshalterrahmens und der Isolierglasscheibe gerichtet. In einer alternativen Ausführungsform kann die Anordnung umgedreht sein, wobei beide Böden (7, 16) zur Rahmen- und Scheibenaußenseite weisen und entsprechend gestaltet sind.

Die jeweils einzeln dargestellten Verstärkungselemente (9) bzw. deren Einlagen (10) können alternativ mehrfach vorhanden sein, z.B. in parallelen doppelten Einlagen (10). Ferner können die bodenseitigen Rückhalteelemente (19), insbesondere deren Federzungen, quer zur Längsachse (6) versetzt oder mehrfach nebeneinander angeordnet sein. Sie können auch geteilt ausgebildet sein. Generell können die in Einzelanordnung geschriebenen Komponenten des Steckverbinders (1) und der Steckverbindung (2) in geeigneter Mehrfachanordnung vorhanden sein. In weiterer Abwandlung können die bodenseitigen Rückhalteelemente (19) statt als Federzungen in anderer geeigneter Weise ausgebildet sein.

Ferner ist es möglich, die rinnenartige Vertiefung (18) oder die erwähnte Erhebung mit einem bodenseitigen Rückhalteelement (19) lokal begrenzt auszubilden und ggf. mehrfach anzuordnen. Außerhalb dieser Bereiche kann der jeweilige Randbereich (17) des Verbinderbodens (16) eine gleiche oder ähnliche Ausbildung wie der Innenbereich (21) aufweisen.

Darüber hinaus sind weitere Abwandlungen möglich. Der Steckverbinder (1) kann einen kastenförmigen geschlossenen Querschnitt mit einem zusätzlichen Dachbereich aufweisen. Der Hohlraum (28) kann zur Sperrung eines Granulatdurchflusses verschlossen sein. Die weiteren Rückhalteelemente (24) können entfallen oder in anderer Weise ausgebildet und angeordnet sein. Der innere bzw. mittlere Bodenbereich (21) kann stellenweise unterbrochen oder gelocht oder auch profiliert sein. Er kann weitere Elemente aufweisen, z.B. nach innen und zum Hohlprofildach (11) gerichtete federnde Rückhalteelemente. Der Steckverbinder (1) kann aus einem besonders hochfesten und versteiften Kunststoffmaterial oder aus einem Verbundmaterial bestehen. Er kann auch als metallisches Gussteil ausgeführt sein. Die Verstärkungselemente (9) müssen keine Erhebung bilden, sondern können in den ansonsten ebenen Hohlprofilboden eingebettet sein. Sie können dabei von den im Boden (7) eingebeteten Einlagen (10) gebildet werden.

Die Mittenfindung (25) kann anders ausgebildet und angeordnet sein. Sie kann z.B. durch federnde Anschlagnasen oder durch axial einseitig wirkende und gegenseitig diagonal versetzt angeordnete, keilförmige Festanschläge gebildet werden. Bei einer Ausbildung des Steckverbinders (1) als Winkelverbinder ist die Mittenfindung (25) in entsprechend anderer Weise ausgebildet und wird z.B. von ausgestellten Anschlagkanten am Eckbereich des Steckverbinders (1) gebildet.

### BEZUGSZEICHENLISTE

- 1: Steckverbinder
- 2: Steckverbindung
- 3: Hohlprofil, Hohlprofilende
- 4: Hohlprofil, Hohlprofilende
- 5: Verbindungsstelle
- 6: Längsachse
- 7: Bodenwand, Hohlprofilboden
- 8: Randbereich, Längsrand
- 9: Verstärkungselement, Rippe, Einlage
- 10: Einlage
- 11: Dachwand, Hohlprofildach
- 12: Seitenwand, Hohlprofilseite
- 13: Mitte, Verbindermitte
- 14: Schenkel, Verbinderschenkel
- 15: Schenkel, Verbinderschenkel
- 16: Boden, Verbinderboden
- 17: Randbereich, Längsrand
- 18: Vertiefung
- 19: Rückhalteelement unten, Federzunge
- 20: Rand, Schneidkante
- 21: Innenbereich
- 22: Seitenwand, Seitensteg
- 23: freier Rand
- 24: Rückhalteelement oben, Federnase
- 25: Mittenfindung, Mittenanschlag
- 26: Anschlagnase
- 27: Stirnseite, Verbinderende
- 28: Hohlraum
- 29: Einsteckrichtung

## Patentansprüche

1. Steckverbinder für Hohlprofilenden (3,4) aus Kunststoff von Abstandshaltern einer Isolierverglasung,
- wobei der Steckverbinder (1) eine Verbindermitte (13) und hiervon beidseits ausgehende axiale Verbinderschenkel (14,15) aufweist,
- wobei der Steckverbinder (1) einen Boden (16) mit randseitigen Seitenwänden (22) sowie eine Mittenfindung (25) und Rückhalteelemente (19,24) aufweist,
- wobei der Steckverbinder (1) an einem oder beiden Längsrändern (17) des Bodens (16) ein vom Boden (16) nach außen abstehendes Rückhalteelement (19) aufweist, welches zur Verkrallung gegen die Auszugrichtung mit einem am korrespondierenden Längsrand (8) eines Hohlprofilbodens (7) angeordneten, axialen, leistenartigen Verstärkungselement (9) vorgesehen und ausgebildet ist,
- wobei das Rückhalteelement (19) bevorzugt als Federzunge ausgebildet ist,
- wobei das Rückhalteelement (19) in einer rinnenartigen Vertiefung (18) an einem oder beiden Längsrändern (17) des Bodens (16) angeordnet ist,
- wobei die Vertiefung (18) axial ausgerichtet ist,
- wobei die Vertiefung (18) zum Innenraum bzw. Hohlraum (28) des Steckverbinders (1) gerichtet ist und
- wobei an den Seitenwänden (22), insbesondere an deren freien Rändern (23), weitere Rückhalteelemente (24) angeordnet sind.

2. Steckverbinder nach Anspruch 1, **dadurch gekennzeichnet, dass** die Vertiefung (18) sich durchgehend über die Länge des Steckverbinders (1) erstreckt.

3. Steckverbinder nach Anspruch 1 oder 2, **dadurch gekennzeichnet, dass** der Steckverbinder (1) als Metallteil, insbesondere als Stanz- und Biegeteil aus Stahlblech, ausgebildet ist.

4. Steckverbinder nach einem der vorhergehenden Ansprüche, **dadurch gekennzeichnet, dass** die bodenseitigen Rückhalteelemente (19) an einem oder beiden Längsrändern (17) jeweils über die Länge des Steckverbinders (1) vereinzelt und beidseits von seiner Verbindermitte (13), insbesondere mit Distanz von der Verbindermitte (13), angeordnet sind.

5. Steckverbinder nach einem der vorhergehenden Ansprüche, **dadurch gekennzeichnet, dass** die bodenseitigen Rückhalteelemente (19) an den Verbinderschenkeln (14,15) jeweils etwa auf halber Distanz zwischen der Verbindermitte (13) und der Verbinderstirnseite (27) oder näher an der Verbinderstirnseite (27) als an der Verbindermitte (13) angeordnet sind.

6. Steckverbinder nach einem der vorhergehenden Ansprüche, **dadurch gekennzeichnet, dass** an den bodenseitigen Längsrändern (17) der Verbinderschenkel (14,15) jeweils ein einzelnes bodenseitiges Rückhalteelement (19) oder wenige, insbesondere zwei oder drei, bodenseitige Rückhalteelemente (19) angeordnet ist/sind.

7. Steckverbinder nach einem der vorhergehenden Ansprüche, **dadurch gekennzeichnet, dass** die an den Verbinderschenkeln (14,15) angeordneten bodenseitigen Rückhalteelemente (19) jeweils einen gegenseitigen axialen Versatz aufweisen.

8. Steckverbinder nach einem der vorhergehenden Ansprüche, **dadurch gekennzeichnet, dass** das bodenseitige Rückhalteelement (19) einen freien Rand (20) aufweist, der zum Eingraben oder Einschneiden gegen die Auszugrichtung am zugehörigen Verstärkungselement (9) vorgesehen und ausgebildet ist.

9. Steckverbinder nach einem der vorhergehenden Ansprüche, **dadurch gekennzeichnet, dass** die rinnenartige Vertiefung (18) eine nach unten und seitlich offene Form aufweist.

10. Steckverbinder nach einem der vorhergehenden Ansprüche, **dadurch gekennzeichnet, dass** die rinnenartige Vertiefung (18) und das bodenseitige Rückhalteelement (19) an die Randkante des Bodens (16) und die Übergangsstelle zu der Seitenwand (22) anschließen.

11. Steckverbinder nach einem der vorhergehenden Ansprüche, **dadurch gekennzeichnet, dass** der Boden (16) zwischen den Längsrändern (17) einen erhabenen Innenbereich (21) aufweist, welcher eine massive und außenseitig ebene Form aufweist.

12. Steckverbindung, bestehend aus Hohlprofilenden (3,4) von Abstandshaltern einer Isolierverglasung und einem dort eingesteckten Steckverbinder (1), **dadurch gekennzeichnet, dass** der Steckverbinder (1) nach mindestens einem der Ansprüche 1 bis 11 ausgebildet ist, wobei die Hohlprofilenden (3,4) zumindest teilweise aus Kunststoff bestehen und wobei an einem oder beiden Längsrändern (8) des Hohlprofilbodens (7) ein axiales, in Längsrichtung (6) bevorzugt durchgehendes, leistenartiges Verstärkungselement (9) angeordnet ist.

13. Steckverbindung nach Anspruch 12, **dadurch gekennzeichnet, dass** der Boden (16) des Steckverbinders (1) zwischen den randseitigen Vertiefungen (18)
einen erhabenen Innenbereich (21) aufweist, welcher massiv ausgebildet ist und
eine ebene Aussenseite hat,
wobei der erhabene Innenbereich (21) mit seiner Außenseite plan auf einem bevorzugt ebenfalls in diesem Bereich ebenen Hohlprofilboden (7) anliegt.

14. Steckverbindung nach Anspruch 12 oder 13, **dadurch gekennzeichnet, dass** das axiale leistenartige Verstärkungselement (9) als Erhebung (10) am Hohlprofilboden (7) ausgebildet ist oder in einer randseitigen Vertiefung des Hohlprofilbodens (7) angeordnet ist.

15. Steckverbindung nach einem der Ansprüche 12 bis 14, **dadurch gekennzeichnet, dass** das axiale leistenartige Verstärkungselement (9) aus dem gleichen Material wie der Hohlprofilboden (7) oder aus einem anderen Material als der Hohlprofilboden (7), insbesondere aus Metall, besteht.

## Claims

1. Plug connector for plastic hollow profile ends (3, 4) of insulating glazing spacers,
- wherein the plug connector (1) has a connector centre (13) and axial connector legs (14, 15) originating therefrom on both sides,
- wherein the plug connector (1) has a base (16) with side walls (22) at the edge and a centre locator (25) and retaining elements (19, 24),
- wherein the plug connector (1) has a retaining element (19) which projects outwards from the base (16) on one or both longitudinal edges (17) of the base (16) and which is provided and designed for clawing against the pull-out direction with an axial, strip-like reinforcing element (9) arranged on the corresponding longitudinal edge (8) of a hollow profile base (7),
- wherein the retaining element (19) is preferably formed as a spring tongue,
- wherein the retaining element (19) is arranged in a channel-like recess (18) on one or both longitudinal edges (17) of the base (16),
- wherein the recess (18) is aligned axially,
- wherein the recess (18) is directed towards the interior or hollow space (28) of the plug connector (1) and
wherein further retaining elements (24) are arranged on the side walls (22), in particular on their free edges (23) .

2. Plug connector according to Claim 1, **characterized in that** the recess (18) extends continuously over the length of the plug connector (1).

3. Plug connector according to Claim 1 or 2, **characterized in that** the plug connector (1) is formed as a metal part, in particular as a punched and bent part made of sheet steel.

4. Plug connector according to one of the preceding claims, **characterized in** the retaining elements (19) on the base of one or both longitudinal edges (17) are each arranged individually over the length of the plug connector (1) on both sides of its connector centre (13), in particular at a distance from the connector centre (13) .

5. Plug connector according to one of the preceding claims, **characterized in that** the retaining elements (19) on the base of the connector legs (14, 15) are each arranged at approximately half the distance between the connector centre (13) and the connector end face (27) or closer to the connector end face (27) than to the connector centre (13).

6. Plug connector according to one of the preceding claims, **characterized in that** on the longitudinal edges (17) on the base of the connector legs (14, 15), an individual retaining element (19) or a few, in particular two or three, retaining elements (19) is/are each arranged on the base.

7. Plug connector according to one of the preceding claims, **characterized in that** the retaining elements (19) arranged on the base of the connector legs (14, 15) each have an opposite axial offset.

8. Plug connector according to one of the preceding claims, **characterized in that** the retaining element (19) on the base has a free edge (20) which is provided and designed for digging or cutting against the pull-out direction on the associated reinforcing element (9).

9. Plug connector according to one of the preceding claims, **characterized in that** the channel-like recess (18) has a shape that is open towards the bottom and at the sides.

10. Plug connector according to one of the preceding claims, **characterized in that** the channel-like recess (18) and the retaining element (19) on the base adjoin the marginal edge of the base (16) and the point of transition to the side wall (22).

11. Plug connector according to one of the preceding claims, **characterized in that** the base (16) between the longitudinal edges (17) has an elevated internal region (21), which has a shape that is solid and flat on the outside.

12. Plug connection, comprising hollow profile ends (3, 4) of insulating glazing spacers and a plug connector (1) that is plugged therein, **characterized in that** the plug connector (1) is formed according to at least one of Claims 1 to 11, wherein the hollow profile ends (3, 4) consist at least partly of plastic, and wherein an axial strip-like reinforcing element (9) that is preferably continuous in the longitudinal direction (6) is arranged on one or both longitudinal edges (8) of the hollow profile base (7).

13. Plug connection according to Claim 12, **characterized in that** the base (16) of the plug connector (1) has an elevated internal region (21), which is solid and has a flat outer side, between the recesses (18) at the edge, wherein the elevated internal region (21) rests flat with its outer side on a hollow profile base (7), which is preferably likewise flat in this region.

14. Plug connection according to Claim 12 or 13, **characterized in that** the axial strip-like reinforcing element (9) is formed as an elevation (10) on the hollow profile base (7) or is arranged in a recess at the edge of the hollow profile base (7).

15. Plug connection according to one of Claims 12 to 14, **characterized in that** the axial strip-like reinforcing element (9) consists of the same material as the hollow profile base (7) or of a material that differs from the hollow profile base (7), in particular of metal.

## Revendications

1. Connecteur emboîtable pour extrémités de profilés creux (3, 4) en matière plastique d'écarteurs d'un vitrage isolant,
- le connecteur emboîtable (1) présentant un centre de connecteur (13) et des branches de connecteur axiales (14, 15) partant de celui-ci des deux côtés,
- le connecteur emboîtable (1) présentant un fond (16) muni de parois latérales côté bord (22) ainsi qu'un repère central (25) et des éléments de retenue (19, 24),
- le connecteur emboîtable (1) présentant, sur l'un des ou les deux bords longitudinaux (17) du fond (16), un élément de retenue (19) dépassant du fond (16) vers l'extérieur, qui est prévu et configuré pour s'accrocher, à l'encontre de la direction d'extraction, à un élément de renforcement axial en forme de baguette (9) agencé sur le bord longitudinal correspondant (8) d'un fond de profilé creux (7),
- l'élément de retenue (19) étant de préférence configuré sous la forme d'une languette élastique,
- l'élément de retenue (19) étant agencé dans un creux (18) en forme de rigole sur l'un des ou les deux bords longitudinaux (17) du fond (16),
- le creux (18) étant orienté axialement,
- le creux (18) étant orienté vers l'espace intérieur ou vers la cavité (28) du connecteur emboîtable (1), et
- d'autres éléments de retenue (24) étant agencés sur les parois latérales (22), notamment sur leurs bords libres (23).

2. Connecteur emboîtable selon la revendication 1, **caractérisé en ce que** le creux (18) s'étend de manière continue sur la longueur du connecteur emboîtable (1).

3. Connecteur emboîtable selon la revendication 1 ou 2, **caractérisé en ce que** le connecteur emboîtable (1) est configuré sous forme de pièce métallique, notamment sous forme de pièce découpée et pliée en tôle d'acier.

4. Connecteur emboîtable selon l'une quelconque des revendications précédentes, **caractérisé en ce que** les éléments de retenue côté fond (19) sont espacés sur l'un des ou les deux bords longitudinaux (17) respectivement sur la longueur du connecteur emboîtable (1) et sont agencés des deux côtés de son centre de connecteur (13), notamment à distance du centre de connecteur (13).

5. Connecteur emboîtable selon l'une quelconque des revendications précédentes, **caractérisé en ce que** les éléments de retenue côté fond (19) sont agencés sur les branches de connecteur (14, 15) chacun approximativement à mi-distance entre le centre de connecteur (13) et le côté frontal de connecteur (27) ou plus près du côté frontal de connecteur (27) que du centre de connecteur (13) .

6. Connecteur emboîtable selon l'une quelconque des revendications précédentes, **caractérisé en ce que**, sur les bords longitudinaux côté fond (17) des branches de connecteur (14, 15), est/sont agencé(s) respectivement un seul élément de retenue côté fond (19) ou un petit nombre, notamment deux ou trois, d'éléments de retenue côté fond (19).

7. Connecteur emboîtable selon l'une quelconque des revendications précédentes, **caractérisé en ce que** les éléments de retenue côté fond (19) agencés sur les branches de connecteur (14, 15) présentent chacun un décalage axial mutuel.

8. Connecteur emboîtable selon l'une quelconque des revendications précédentes, **caractérisé en ce que** l'élément de retenue côté fond (19) présente un bord libre (20), qui est prévu et configuré pour s'enfoncer ou s'inciser dans l'élément de renforcement associé (9) à l'encontre de la direction d'extraction.

9. Connecteur emboîtable selon l'une quelconque des revendications précédentes, **caractérisé en ce que** le creux en forme de rigole (18) présente une forme ouverte vers le bas et latéralement.

10. Connecteur emboîtable selon l'une quelconque des revendications précédentes, **caractérisé en ce que** le creux en forme de rigole (18) et l'élément de retenue côté fond (19) se raccordent au niveau de l'arête de bord du fond (16) et du point de transition avec la paroi latérale (22).

11. Connecteur emboîtable selon l'une quelconque des revendications précédentes, **caractérisé en ce que** le fond (16) présente entre les bords longitudinaux (17) une zone intérieure en relief (21), qui présente une forme massive et plane sur le côté extérieur.

12. Connexion emboîtable, constituée d'extrémités de profilés creux (3, 4) d'écarteurs d'un vitrage isolant et d'un connecteur emboîtable (1) qui y est emboîté, **caractérisée en ce que** le connecteur emboîtable (1) est configuré selon au moins l'une quelconque des revendications 1 à 11, les extrémités de profilé creux (3, 4) étant au moins partiellement constituées de matière plastique et un élément de renforcement (9) axial en forme de baguette, de préférence continu dans la direction longitudinale (6), étant agencé sur l'un des ou les deux bords longitudinaux (8) du fond de profilé creux (7).

13. Connexion emboîtable selon la revendication 12, **caractérisée en ce que** le fond (16) du connecteur emboîtable (1) présente, entre les creux côté bord (18), une zone intérieure en relief (21), qui est configurée sous forme massive et a un côté extérieur plan,
la zone intérieure en relief (21) s'appliquant par son côté extérieur de manière plane sur un fond de profilé creux (7) de préférence également plan dans cette zone.

14. Connexion emboîtable selon la revendication 12 ou 13, **caractérisée en ce que** l'élément de renforcement axial en forme de baguette (9) est configuré sous forme de relief (10) sur le fond de profilé creux (7) ou est agencé dans un creux côté bord du fond de profilé creux (7) .

15. Connexion emboîtable selon l'une quelconque des revendications 12 à 14, **caractérisée en ce que** l'élément de renforcement axial en forme de baguette (9) est constitué du même matériau que le fond de profilé creux (7) ou d'un autre matériau que le fond de profilé creux (7), notamment de métal.
